# EUROPÄISCHE PATENTSCHRIFT

(11) **EP 0 451 348 B1**
(45) Veröffentlichungstag und Bekanntmachung des Hinweises auf die Patenterteilung: **22.06.1994**
(21) Anmeldenummer: 90123514.3
(22) Anmeldetag: 07.12.1990
(51) Int. Cl.: B30B 11/24, B30B 9/30

(54) **Schneckenpresse**
Screw-press
Presse à vis

(30) Priorität: 06.04.1990 DE 4011249
(43) Veröffentlichungstag der Anmeldung: 16.10.1991
(73) Patentinhaber: Alois Pöttinger Maschinenfabrik GmbH, A-4710 Grieskirchen (AT)
(72) Erfinder: Groisböck, Franz, A-4710 St. Georgen 44 (AT)
(74) Vertreter: Dupal, Helmut, Dipl-Ing.

(56) Entgegenhaltungen:
- EP-A- 0 326 684
- EP-A- 0 332 187
- WO-A-84/01125
- DE-U- 8 702 985
- US-A- 3 488 807

## Beschreibung

Die Erfindung betrifft eine Schneckenpresse für das Pressen von faserigem Material, insbesondere von Altpapier, nach dem Gattungsbegriff des Anspruches 1.

Maschinen dieser Art sind einfach aufgebaut, aber sehr empfindlich in Bezug auf die Zusammensetzung des Preßgutes und neigen dazu bei Betriebsstillstand zu verstopfen, durch Zusammenbacken des verdichteten Preßgutes. Überdies ist es schwierig mit Maschinen dieser Art gleichmäßig verdichtete Preßlinge bei unterschiedlichen Arten von Fasermaterial zu erhalten.

Bei einer bisherigen Ausführungsform der Anmelderin sind anschließend an die Austrittsöffnung des Mundstückes der Schneckenpresse die Backen einer Preßzange angeordnet, von denen der eine fest angeordnet und der andere bewegbar gelagert ist. Der bewegbare Backen wird über ein Gestänge mittels eines Verstellmittels in Form eines Kraftzylinders in Abhängigkeit von dem im Mundstück der Preßschnecke auftretenden Preßdruck auf und zu gesteuert.

Dabei ist bei einer Ausführungsform mit einem in die Preßschnecke eingreifenden Abstreifrad wie sie in der DE-OS 37 43 504.4 wiedergegeben ist, die Steuerung und damit die Qualität der Preßlinge noch in einem beschränkten Bereich unterschiedlichen Preßmaterials zu beherrschen.

Sehr nachteilig ist aber die große Empfindlichkeit des Abstreifrades gegen Fremdkörper, die häufig im Altpapier enthalten sind, insbesonders Metallteile von Ordnermappen, Spannbänder von Kartonagen und dgl. Überdies neigt diese Anordnung zu großem Verschleiß.

Bei einer Schneckenpresse ohne Abstreifrad steigt die Neigung zur Verstopfung aber sehr stark an und die Steuerung des Preßdruckes wird noch schwieriger, so daß die Anforderungen an die Gleichmäßigkeit des Preßgutes sehr schwer zu erfüllen sind und dadurch die Anwendungsmöglichkeiten eingeschränkt sind.

Aufgabe der Erfindung ist es, die beschriebenen Nachteile zu beseitigen und eine Schneckenpresse des Gattungsbegriffes von Anspruch 1 so fortzubilden, daß die Material- und Fremdkörperempfindlichkeit wesentlich verringert wird und die Steuerung des Preßdruckes und damit die Qualität der Preßlinge ohne wesentliche zusätzliche Maßnahmen nachhaltig verbessert wird.

Diese Aufgabe wird bei einer Schneckenpresse der eingangs genannten Gattung mit den Merkmalen des kennzeichnenden Teiles des Anspruches 1 gelöst.

Dadurch ist es mit einer einfachen Maßnahme möglich, durch geringe Steuerbewegungen die Steuerung des Preßdruckes zu erreichen.

Sehr wichtig ist, daß das Zusammenbacken des Preßgutes im Mundstück bei Betriebsstillstand durch das Entspannen des Preßgutes vollständig vermieden wird und daß der Verschleiß an Mundstück oder Preßzange wesentlich herabgesetzt wird , sowie das Einklemmen von Preßgut zwischen diesen Teilen wesentlich verringert wird.

Die Unteransprüche, auf die als Teil der Beschreibung hier besonders hingewiesen wird, betreffen besonders vorteilhafte Fortbildungen der Erfindung.

Durch Anwendung eines Preßeinsatzes im Mundstück der Schneckenpresse kann dieser aus besonders zähem und korrosionsfesten Material hergestellt werden.

Von besonderer Bedeutung ist der Verlauf des Randes der Ausnehmung, weil in Verbindung mit der gesteuerten Bewegung des bewegbaren Backens der Preßzange die Abdichtung zwischen Mundstück und Preßzange verbessert und das Einklemmen von Preßgut zwischen dem Rand der Ausnehmung oder der Austrittsöffnung und den Rändern der Backen der Preßzange praktisch vollständig vermieden werden kann.

Für die Anordnung der Ausnehmung ist es wichtig, einen Bereich vorzusehen, in dem die Verdichtungskräfte im Preßgut nicht mehr wesentlich oder gar nicht mehr steigen, um eine wirksame Steuerung dieser Kräfte zu ermöglichen. Für die einwandfreie Arbeit der Preßzange ist es wichtig, die Abdichtung zwischen dem Rand der Ausnehmung und der Dichtungskante des bewegbaren Backens über den Bereich der Steuerbewegung aufrecht zu erhalten, was durch die Herstellung eines breiten Randes der Ausnehmung erzielt wird an den der bewegbare Backen durch seine Formgebung zur Anlage kommt, damit die Entspannung in Axialrichtung zwischen die Backen der Preßzangen hinein erfolgt und nicht Gut seitlich austreten kann, das anschließend Probleme durch eine Einschränkung der Steuerbewegung durch eingeklemmtes Preßgut hervorruft.

Dabei hat es sich als besonders vorteilhaft erwiesen, wenn das zur Ausnehmung hin verlängerte Ende des bewegbaren Backens der Preßzange nach außen ein kurzes Stück leicht abgebogen ist, so daß die Innenkante unter einem spitzeren Winkel auf den Rand der Ausnehmung zur Auflage kommt, wodurch eine bessere Abdichtung und ein besseres Freihalten des Randes von Preßgut erzielt wird.

Die Steuerung des Preßdruckes wird durch eine Steuerbewegung in axialer Richtung, der eine radiale Bewegungskomponente überlagert ist, dann verbessert, wenn die Radialbewegung mit Zunahme des Abstandes von der Austrittsöffnung oder der Ausnehmung steigt, so daß an der Ausnehmung selbst kein oder nur ein enger Spalt entstehen kann, wodurch die Entspannung des Preßdruckes vor allem in axiale Richtung der Preßzange gelenkt wird.

Besonders vorteilhaft ist es, wenn die Backen mit Einsätzen aus Preßblechen versehen sind, die dann beide mit nach außen abgewinkelten Enden versehen sind. Dadurch ist es möglich Material besonders großer Verschleißfestigkeit anzuwenden und diese Teile leicht auswechselbar vorzusehen.

Eine besonders einfache Steuerung des bewegbaren Backens besteht in der Anwendung eines Stellzylinders, dessen Steuerbewegungen mit einem mechanischen Gestänge übertragen werden.

Die Erfindung wird nachstehend an Hand der Zeichnung beschrieben. Dabei zeigt
- Fig. 1: eine Seitenansicht der Maschine, schematisch,
- Fig. 2: einen Teilausschnitt des Mundstückes und der Backen der Preßzange der Maschine, in der Draufsicht und
- Fig. 3: eine Ansicht des Mundstückes der Maschine auf die Austrittsöffnung, die Preßzange entfernt.

In einer Verarbeitungsmaschine für faseriges Preßgut, insbesondere Altpapier und Kartonagen und dgl., ist eine Schneckenpresse 1 eingebaut, an deren Mundstück 6 eine Preßzange 9 anschließt, die das Preßgut weiter verdichtet und mit deren Schließkraft der Gegendruck für das Preßgut gesteuert wird.

Die Schneckenpresse 1 weist eine Preßschencke 3 auf, die aus einem zylindrischen Förderteil 4, der in einem nach oben offenen Pressentrog läuft und an diesem Ende fliegend gelagert ist - nicht dargestellt - und aus einem anschließenden konischen Preßteil 5, der in einem Preßeinsatz 7 eines konischen Mundstückes 6 läuft, besteht und ist mit einer Schneckenwindung 16 versehen - angedeutet.

Der Preßeinsatz 7 weist, in Förderrichtung 11 des Preßgutes gesehen, einen sich konisch verjüngenden vorderen Bereich 12 auf, der mit Feldern 22 und Zügen 23 versehen ist, an den ein sich schwach erweiternder Austrittsbereich 13 anschließt, der in einer Austrittsöffnung 14 endet, an der die Backen 8,8' der Preßzange 9 eng anschließend angeordnet sind.

Der Preßteil 5 der Preßschnecke 3 läuft in dem vorderen Bereich 12 des Preßeinsatzes 7 mit einem geringen Umfangsspalt spalt 10 von 0,5 bis 1 mm zu der Innenwand 24, in die sechs Züge axial verlaufend eingearbeitet sind und die in einem zylindrischen oder schwach erweiterten Übergangsbereich 15 zwischen dem vorderen Bereich 12 und dem Austrittsbereich 13 auslaufen.

In diesem Bereich endet im wesentlichen die Verdichtungszone 17 der Preßschnecke 3.

Am Umfang 25 der Austrittsöffnung 14 etwa in der horizontalen Axialebene 20 durch die Achse 18 des Mundstückes 6 und der Preßschnecke 3 beginnend, ist in den Preßeinsatz 7 eine Ausnehmung 19 eingearbeitet, die zunächst flach und dann steiler ansteigend nach oben verlaufend in einer unter einem spitzen Winkel gegen die Achse 18 angestellten Tangentialebene 30, an die Verdichtungszone 17 der Schneckenpresse 3 heranreichend, endet.

Der Rand 26 der Ausnehmung 19 ist von der inneren Kante 28 zur äußeren Kante 29 des Randes 26 herab - oder zurücklaufend geneigt und erhält dadurch eine größere Breite 27 .

Die Ausnehmung 19 wird von einer Verlängerung 21 des am bewegbaren Backen 8' der Preßzange 9 befestigten Preßbleches 34' überdeckt und liegt mit der Innenkante 33' seines zum Mundstück 6 hin gerichteten Endes 31' auf dem Rand 26 der Ausnehmung in Grundstellung der Preßzange 9 auf.

Die zum Mundstück 6 hin gerichteten Enden 31 und 31' der beiden Preßbleche 34,34' der beiden Backen 8,8' sind ein kurzes Stück 32,32' nach außen zu abgewinkelt, so daß beim feststehenden Backen 8 die Innenkante 33 des Preßbleches 34 an dem Rand 35 der Austrittsöffnung 14 weitgehend dicht anliegt, während die Innenkante 33' des Preßbleches 34' des bewegbaren Backens 8' auf dem Rand 26 der Ausnehmung 19 weitgehend dichtend anliegt.

Der bewegbare Backen 8' führt bei Betätigung durch das nicht dargestellte Gestänge eine Bewegung aus, die an der Ausnehmung 19 am geringsten und mit zunehmendem Abstand davon größer ist und eine axiale Komponente in Förderrichtung 11 und gleichzeitig eine radiale Komponente aufweist.

Infolge der Formgebung der Ausnehmung 19 wird die Innenkante 33' des Preßbleches 34' bei dieser Bewegung auf dem Rand 26 der Ausnehmung 19 im wesentlichen nur verschoben, so daß die Abdichtung gegen das Durchtreten von Preßgut weitgehend vermieden wird, wobei die Innenkante 33' das Durchtreten von ausgetretenem Preßgut zusätzlich begünstigt, wodurch der bewegbare Backen 8' immer wieder in die Grundstellung zurückkehren kann, ohne von Preßgut behindert zu sein, das sich zwischen dem Rand 26 der Ausnehmung 19 und dem Ende 31' des Preßbleches 34' einschiebt.

### Legende :

- 1: Schneckenpresse
- 2: Preßlinge
- 3: Preßschnecke
- 4: zylindrischer Förderteil der Preßschnecke 3
- 5: konischer Preßteil der Preßschnecke 3
- 6: konisches Mundstück der Schneckenpresse 1, sich in Förderrichtung 11 verengend
- 7: Preßeinsatz des Mundstückes 6
- 8,8': Backen der Preßzange 9
- 9: Preßzange
- 10: Umfangsspalt zwischen dem vorderen Bereich 8 des Preßteiles 5 und dem Mundstück 6
- 11: Förderrichtung des Preßgutes
- 12: vorderer Bereich des Mundstückes 6 oder des Preßeinsatzes 7
- 13: Austrittsbereich des Mundstückes 6 oder des Preßeinsatzes 7
- 14: Austrittsöffnung des Mundstückes 6 für das Preßgut
- 15: zylindrischen oder schwach erweiterter Übergangsbereich des Mundstückes 6 oder des Preßeinsatzes 7 zwischen dem vorderen Bereich 12 und dem Austrittsbereich 13
- 16: Schneckenwindung
- 17: Verdichtungszone zwischen vorderem Bereich 12 und Austrittsbereich 13
- 18: Achse des Mundstückes 6 und der Preßschnecke 3
- 19: Ausnehmung des Mundstückes 6 oder des Preßeinsatzes 7
- 20: Axialebene durch die Achse 18 des Mundstückes 6
- 21: Verlängerung des bewegbaren Backens 8' oder des Preßbleches 34'
- 22: Felder des Mundstückes 6 oder des Preßeinsatzes 7
- 23: Züge des Mundstückes 6 oder des Preßeinsatzes 7
- 24: Innenwand des vorderen Bereiches 12 des Mundstückes 6 oder des Preßeinsatzes 7
- 25: Umfang der Austrittsöffnung 14
- 26: Rand der Ausnehmung 19
- 27: Breite des Randes 26
- 28: innere Kante des Randes 26
- 29: äußere Kantes des Randes 26
- 30: Tangentialebene der Ausnehmung 19
- 31,31': Ende des Backens 8,8' oder des Preßbleches 34,34' zur Ausnehmung 19 gerichtet
- 32,32': kurzes Stück am Ende 31,31'
- 33,33': Innenkante des Endes 31,31'
- 34,34': Preßblech der Backen 8,8'
- 35: Rand der Austrittsöffnung 14

## Patentansprüche

1. Schneckenpresse (1) für das Pressen von Fasergut, insbesondere Altpapier, mit einer Preßschnecke (3), die von einem Antriebsmotor über ein Getriebe angetrieben, an der Antriebsseite fliegend gelagert ist und aus einem, in einem offenen Schneckentrog laufenden, zylindrischen Fröderteil und aus einem Preßteil (5) besteht, der in einem, in Förderrichtung auf seine Austrittsöffnung konisch verengenden Mundstück (6) läuft, das wenigstens über einen Teil seiner Verengung Felder (22) und Züge (23) eingearbeitet hat und an dessen Austrittsöffnung (14) die Backen (8, 8') einer Preßzange (9) unmittelbar anschließen, von denen einer feststehend ist und der andere Backen von der Höhe des Preßdruckes des Preßgutes an der Austrittsöffnung (14) gesteuert bewegbar geöffnet oder geschlossen wird, dadurch gekennzeichnet, daß das Mundstück (6) aus einem sich konsich verengenden, in Förderrichtung (11 ) gesehen, vorderen Bereich (12), in den die Felder (22) und Züge (23) eingearbeitet sind und einem daran anschließenden, in Förderrichtung (11) sich schwach konisch erweiternden Austrittsbereich (13) besteht, der mit einer Austrittsöffnung (14) endet, wobei der Preßteil (5) der Preßschnecke (3) zwischen den beiden Bereichen (12 und 13) in einer Verdichtungszone (17) endet, in der die Züge (23) auslaufen und daß das Mundstück (6) an einer Seite mit einer Ausnehmung (19) versehen ist, die an der Austrittsöffnung (14) des Mundstückes (6) über einen bedeutenden Teil des Umfanges (25) derselben beginnend, gegen die Förderrichtung (11) bis an das Ende der Verdichtungszone (17) des, in Förderrichtung (11) gesehen, vorderen Bereiches (12) des Mundstückes (6) auslaufend hin reicht und von einer Verlängerung (21) des bewegbaren Backens (8') der Preßzange (9) überdeckt wird, die eng an die Austrittsöffnung (14) und die Ausnehmung (19) anschließt.

2. Schneckenpresse nach dem vorhergehenden Anspruch, dadurch gekennzeichnet, daß das Mundstück (6) mit einem Preßeinsatz (7) versehen ist, der einen in Förderrichtung (11) vorderen Bereich (12) aufweist, der sich in Förderrichtung (11) konisch verjüngt und in dessen Innenwand (24) die Felder (22) und Züge (23) eingearbeitet sind und an den ein Austrittsbereich (13) anschließt, der sich zur Austrittsöffnung (14) hin schwach aufweitet und der mit einer Ausnehmung (19) versehen ist, die einen großen Teil des Umfanges (25) an der Austrittsöffnung (14) einnimmt und zunächst flach und dann steiler zur Achse (18) des Mundstückes (6) nach außen verlaufend bis an das Ende der Verdichtungszone (17) zwischen dem vorderen Bereich (12) und dem Austrittsbereich (13) des Preßeinsatzes (7) reicht und daß an die Austrittsöffnung (14) und die Ausnehmung (19) die Backen (8,8') der Preßzange (9) eng anschließen.

3. Schneckenpresse nach einem der beiden vorhergehenden Ansprüche, dadurch gekennzeichnet, daß die Ausnehmung (19) an der Austrittsöffnung (14) des Mundstückes (6) in einer Axialebene (20) durch die Achse (18) des Mundstückes (6) beginnend, gegen die Förderrichtung (11) zunächst flach und dann steiler ansteigend verläuft und in einer Tangentialebene (30) in spitzem Winkel zur Axialebene (20), an den, in Förderrichtung (11) gesehen, vorderen Bereich (12) des Mundstückes (6), in dem die Verdichtungszone (17) liegt, heranreichend, endet.

4. Schneckenpresse nach einem der vorhergehenden Ansprüche, dadurch gekennzeichnet, daß zwischen dem, in Förderrichtung (11) gesehen, vorderen Bereich (12) und dem Austrittsbereich (13) des Mundstückes (6) oder des Preßeinsatzes (7) ein zylindrischer oder schwach erweiterter Übergangsbereich (15) vorhanden ist, in dem die Züge (23) im wesentlichen verflachend auslaufen.

5. Schneckenpresse nach einem der vorhergehenden Ansprüche, dadurch gekennzeichnet, daß die Ausnehmung (19) mit einem Rand (26) hergestellt ist, der zur Vergrößerung seiner Breite (27) nach außen zu abfallend eingearbeitet ist.

6. Schneckenpresse nach einem der vorhergehenden Ansprüche, dadurch gekennzeichnet, daß der fest angeordnete Backen (8) und der bewegbare Backen (8') je ein Preßblech (34,34') aufweisen, das an seinem, zur Ausnehmung (19) hin gerichteten Ende (31,31') ein kurzes Stück (32,32') leicht nach außen abgewinkelt ist.

7. Schneckenpresse nach einem der vorhergehenden Ansprüche, dadurch gekennzeichnet, daß die Ausnehmung (19) von dem bewegbaren Backen (8') der Preßzange (9) oder von dessen Preßblech (34') verschlossen ist, der verlängert ist und in seiner Form an den Verlauf der Ausnehmung (19) angepaßt ist.

8. Schneckenpresse nach dem vorhergehenden Anspruch, dadurch gekennzeichnet, daß der bewegbare Backen (8') oder dessen Preßblech (34') an seinem zum Rand (26) der Ausnehmung (19) hin gerichteten Ende (31') ein kurzes Stück (32') nach außen zu leicht abgewinkelt ist und mit der Innenkante (33') in der Grundstellung des Backens (8') auf dem Rand (26) der Ausnehmung (19) aufliegt.

9. Schneckenpresse nach einem der vorhergehenden Ansprüche, dadurch gekennzeichnet, daß der bewegbare Backen (8') in seiner Bewegung bei Anwachsen des Preßdruckes derart gesteuert ist, daß dieser eine Axialbewegung in Förderrichtung (11) und in Richtung der Achse (18) des Mundstückes (6) und/oder des Preßeinsatzes (7) ausführt und gleichzeitig eine Axialbewegung senkrecht dazu ausführt, die im Bereich der Ausnehmung (19) wesentlich geringer ist als mit zunehmendem Abstand davon.

10. Schneckenpresse nach einem der vorhergehenden Ansprüche, dadurch gekennzeichnet, daß der bewegbare Backen (8') mit einem mechanischen Gestänge von einem gesteuerten Stellmittel bewegt wird.

## Claims

1. A screw extruder (1) for the extrusion of fibrous materials, especially waste paper, comprising an extrusion screw (3) overhung on the side of the drive and driven over a gearing by a driving engine, said extrusion screw comprising a cylindrical conveyance section arranged in an open screw trough and an extrusion section arranged in an extrusion die (6) that narrows in a tapered manner in the direction of conveyance towards its outlet opening, said extrusion die comprising over at least a part of its narrowing panels (22) and grooves (23) and at the outlet opening of said extrusion die adjoining directly the jaws (8, 8') of a jaw press (9), of which one is fixed and the other movable jaw is opened and closed being controlled by the extent of the pression of the extruded material at the outlet opening (14), caracterised in that the extrusion die (6) comprises a conical narrowing front region (12) - seen in the direction of conveyance (11) - which includes the panels (22) and grooves (23) and an adjoining, in the direction of conveyance (11) slightly conically widening, outlet region (13) that ends in an outlet opening (14), the extrusion section (5) of the extrusion screw (3) ending between both regions (12 and 13) in a compaction region (17) in which the gooves (23) end and in that the extrusion die (6) is provided on one side with an opening (19) that - beginning at the outlet opening (14) of the extrusion die (6) over a considerable part of the circumference (25) of said outlet opening - is extending against the direction of conveyance (11) up to the end of the compaction region (17) of the front region (12) - seen in the dircetion of conveyance - of the extrusion die (6), said opening (19) being covered by an extension piece (21) of the movable jaw (8') of the jaw press (9) that directly adjoins the outlet opening (14) and the opening (19).

2. A screw extruder according to the preceding claim, caracterised in that the extrusion die (6) is provided with an extrusion insert (7) comprising a front region (12) - seen in the direction of conveyance (11) - conically narrowing in the direction of conveyance (1) and in the interior wall (24) of which the panels (22) and grooves (23) are designed and which adjoins an outlet region (13) slightly widening towards the outlet opening (14) and being provided with an opening (19) that occupies a large part of the circumference (25) at the outlet opening (14) and that extends at the beginning in a flat manner and then in a steeper manner in relation to the axis (18) of the extrusion die (6) outwards up to the end of the compaction region (17) between the front region (12) and the outlet region (13) of the extrusion insert (7) and in that the jaws (8, 8') of the jaw press (9) adjoin closely the outlet opening (14) and the opening (19).

3. A screw extruder according to one of both preceding claims, caracterised in that the opening (19) at the outlet opening (14) of the extrusion die (6) - beginning in one axial plane (20) through the axis (18) of the extrusion die (6) - extends against the direction of conveyance (11) at the beginning in a flat manner and then in a steeper manner and that it ends in a tangential plane (30) onto the front region (12) - seen in the direction of conveyance (11) - of the extrusion die (6) at an acute angle with the axial plane (29).

4. A screw extruder according to one of the preceding claims, caracterised in that between the front region (12) - seen in the direction of conveyance (11) - and the outlet region (13) of the extrusion die (6) or of the extrusion insert (7) a cylindrical or slightly widened transitional region (15) is provided in which the grooves (23) end in a substantially flattening manner.

5. A screw extruder according to one of the preceding claims, caracterised in that the opening (19) is designed with an edge (26) declining outwards that is provided in order to enlarge its breadth (27).

6. A screw extruder according to one of the preceding claims, caracterised in that the rigidly arranged jaw (8) and the movable jaw (8') each comprise a sheet for press-work (34, 34') that is slightly squared off outwards for a small part (32, 32') of it at that end that is directed towards the opening (19).

7. A screw extruder according to one of the preceding claims, caracterised in that the opening (19) is closed by the movable jaw (8') of the jaw press (9) or by the sheet for press-work (34') of said jaw press, said jaw being lengthened and its shape being adjusted to the shape of the opening (19).

8. A screw extruder according to the preceding claim, caracterised in that the movable jaw (8') or its sheet for press-work (34') is slightly squared off outwards for a small part (32') of it at that end (31') that is directed towards the edge (26) of the opening (19) and that it rests with its interior edge (33') upon the edge (26) of the opening (19) in the normal position of the jaw (8').

9. A screw extruder according to one of the preceding claims, caracterised in that the movable jaw (8') is controlled in its movement at the increase of the pression in a manner that it carries out an axial movement in the direction of conveyance (11) and in the direction of the axis (18) of the extrusion die (6) and/or the extrusion insert (7) and that it carries omit at the same time an axial movement vertically thereto, said vertical axial movement being considerably slighter in the region of the opening (19) than at a growing distance from it.

10. A screw extruder according to one of the preceding claims, caracterised in that the movable jaw (8') is moved by a controlled adjusting device by means of a mechanical linkage.

## Revendications

1. Extrudeuse (1) pour le pressage de matières fibreuses, particulièrement de vieux papier, munie d'une vis sans fin de pressage (3) entraînée d'un moteur d'entraînement au moyen d'un engrenage et montée flottante du côté de l'entraînement, qui se compose d'une partie convoyeuse cylindrique, logée dans une auge convoyeuse ouverte, et d'une partie de pressage (5), logée dans une filière d'extrusion se rétrécissant de manière conique vers son orifice de sortie, laquelle présente sur au moins une partie de son rétrécissement des compartiments (22) et des rayures (23) et à l'orifice de sortie (14) de laquelle sont attenantes directement les mâchoires (8, 8') d'une presse à pinces (9), dont l'une est fixée rigidement et l'autre, commandée par la mesure de la pression à l'orifice de sortie, se présente déplaçable et peut être ouverte et fermée, caracterisée en ce que la filière d'extrusion (6) se compose, et, direction de convoyage (11), d'une région antérieure (12), qui présente les compartiments (22) et les rayures (23), et d'une région de sortie (13) attenante s'élargissant sensiblement d'une manière conique en direction de convovage (11), qui aboutit à son extrémité à un orifice de sortie (14), la partie de pressage (5) de la vis de pressage (3) aboutissant entre les deux régions (12 et 13) à une région de compression (17), dans laquelle les rayures (23) finissent et en ce que la filière d'extrusion (6) est munie de l'un côté d'un orifice (19), qui s'étend - en débutant à l'orifice de sortie (14) de la filière d'extrusion (6) sur une partie importante de la circonférence (25) dudit orifice de sortie - contre la direction de convoyage (11) jusqu'au bout de la région de compression (17) de la région antérieure (14) - par rapport à la direction du convoyage (11) - de la filière d'extrusion (6) et qui est recouvert d'une rallonge (21) de la mâchoire déplaçable (8') de la presse à pinces (9), ladite rallonge attenant directement à l'orifice de sortie (14) et à l'orifice (19).

2. Extrudeuse selon la revendication précédente, caracterisée en ce que la filière d'extrusion (6) est munie d'une cartouche de pressage (7) qui présente en direction de convoyage (11) une région antérieure (12) se rétrécissant en direction de convoyage (11) d'une manière conique et la paroi intérieure de laquelle présentant les compartiments (22) et les rayures (23), une région de sortie (13) attenant à ladite cartouche, qui s'élargit sensiblement vers l'orifice de sortie (14) et qui est munie d'un orifice (19) comprenant une grande partie de la circonférence (25) à l'orifice de sortie (14) s'étendant vers l'extérieur au début d'une manière plate et puis d'une manière plus inclinée par rapport à l'axe (18) de la filière d'extrusion (6) jusqu'à l'extrémité de la région de compression (17) entre la région antérieure (12) et la région de sortie (13) de la cartouche de pressage (7) et en ce que les mâchoires (8, 8') de la presse à pinces (9) sont attenantes directement à l'orifice de sortie (14) et à l'orifice (19).

3. Extrudeuse selon l'une des deux revendications précédentes, caracterisée en ce que l'orifice (19) à l'orifice de sortie (14) de la filière d'extrusion (6) commence d'un plan axial (20) à travers l'axe (18) de la filière d'extrusion (6) s'étendant contre la direction de convoyage (11) au début d'une manière plate et puis d'une manière plus inclinée et qu'il aboutit à un plan tangential (30) de la région antérieure (12) - toujours en direction de convoyage (11) - de la filière d'extrusion (6) dans laquelle se trouve la région de compression (17), ledit plan tangential formant un angle aigu par rapport au plan axial (20).

4. Extrudeuse selon l'une des revendication précédentes, caracterisée en ce qu'il existe une région de transition cylindrique ou sensiblement élargée (15) entre la région antérieure (12) en direction de convoyage et la région de sortie (13) de la filière d'extrusion (6) ou de la cartouche de pressage (7), les rayures (23) aboutissant dans ladite région de transition d'une manière essentiellement aplatissante.

5. Extrudeuse selon l'une des revendications précédentes, caracterisée en ce que l'orifice (19) est muni d'une bordure (26) qui est inclinée vers l'extérieur pour l'agrandissement de sa largeur (27).

6. Extrudeuse selon l'une des revendication précédentes, caracterisée en ce que la mâchoire fixée rigidement (8') et la mâchoire déplaçable (8') présentent une tôle pressée (34, 34') respectivement, dont une petite partie (32, 32') est sensiblement angulaire à son extrémité orientée vers l'orifice (19).

7. Extrudeuse selon l'une des revendications précédentes, caracterisée en ce que l'orifice (19) est fermé par la mâchoire déplaçable (8') de la presse à pinces (9) ou par la tôle pressée (34') de ladite presse, ladite mâchoire étant rallongée et la forme de laquelle étant adaptée au tracé de l'orifice (19).

8. Extrudeuse selon la revendication précédente, caracterisée en ce qu'une petite partie (32') de la mâchoire déplaçable (8') ou de la tôle pressée (34') de ladite mâchoire est sensiblement angulaire vers l'extérieur à son extrémité (31') orientée vers la bordure (26) de l'orifice (19) et qu'elle est posée avec sa borduire intérieure (33') sur la bordure (26) de l'orifice (19) dans la position normale de la mâchoire (8').

9. Extrudeuse selon l'une des revendications précédentes, caracterisée en ce que le mouvement de la mâchoire déplaçable (8') est commandé à l'augmentation de la pression d'une manière, que ladite mâchoire décrit un mouvement axial en direction de convovage (1) et en direction de l'axe (18) lie la filière d'extrusion (6) et/ou de la cartouche de pressage (7) qu'elle décrit simultanément un mouvement axial vertical par rapport au mouvement mentionné, ce mouvement dernier étant considérablement moins important dans la région de l'orifice (19) que dans les régions plus distancées.

10. Extrudeuse selon l'une des revendications précédentes, caracterisée en ce que la mâchoire déplaçable (8') est réglée par un élément de commande au moyen des tiges mécaniques.
